# EUROPÄISCHE PATENTSCHRIFT

(11) **EP 1 866 548 B1**
(45) Veröffentlichungstag und Bekanntmachung des Hinweises auf die Patenterteilung: **12.01.2011**
(21) Anmeldenummer: 06707196.9
(22) Anmeldetag: 23.02.2006
(51) Int. Cl.: F15B 15/28

(54) **KOLBEN UND DAMIT AUSGESTATTETE FLUIDBETÄTIGTE STELLVORRICHTUNG**
PISTON AND FLUIDICALLY ACTUATED POSITIONING DEVICE COMPRISING THE SAME
PISTON ET DISPOSITIF DE REGLAGE COMMANDE PAR UN FLUIDE ET EQUIPE DE CE PISTON

(30) Priorität: 07.04.2005 DE 202005005508 U
(43) Veröffentlichungstag der Anmeldung: 19.12.2007
(62) Teilanmeldung aus: 10006849.3
(73) Patentinhaber: FESTO AG & Co. KG, 73734 Esslingen (DE)
(72) Erfinder: RAU, Michael, 73110 Hattenhofen (DE); RAMMLER, Wolfgang, 70569 Stuttgart (DE)
(74) Vertreter: Abel, Martin
(86) Internationale Anmeldenummer: PCT/EP2006/001637
(87) Internationale Veröffentlichungsnummer: WO 2006/105828

(56) Entgegenhaltungen:
- EP-A- 0 221 676
- EP-A- 0 264 682
- EP-A- 1 058 037
- WO-A-03/093682
- DE-A1- 3 015 258
- DE-A1- 3 404 095
- DE-B- 1 185 276
- US-A- 4 723 503
- PATENT ABSTRACTS OF JAPAN Bd. 017, Nr. 002 (M-1348), 5. Januar 1993 (1993-01-05) -& JP 04 236804 A (TAIYO LTD), 25. August 1992 (1992-08-25)
- PATENT ABSTRACTS OF JAPAN Bd. 1997, Nr. 02, 28. Februar 1997 (1997-02-28) -& JP 08 270614 A (MATSUI SEISAKUSHO:KK), 15. Oktober 1996 (1996-10-15)

## Beschreibung

Die Erfindung betrifft einen Kolben einer mit Fluid betreibbaren Stellvorrichtung, insbesondere eines Linearantriebes oder eines Stoßdämpfers, mit einem Tragkörper, der eine zur Kolben-Längsachse koaxiale ringförmige Ausnehmung aufweist, in der mindestens eine ringförmige Permanentmagnetanordnung angeordnet ist, die in ihrer Umfangsrichtung segmentiert ist und aus mindestens zwei bogenförmigen Magnetsegmenten besteht, wobei die ringförmige Ausnehmung als Ringnut mit einer nach radial außen orientierten Nutöffnung ausgeführt ist, in die die Magnetsegmente unter Bildung einer ringförmigen Konfiguration von radial außen her eingesetzt sind und wobei die Magnetsegmente axial polarisiert sind. Ferner betrifft die Erfindung eine mit einer solchen Permanentmagnetanordnung ausgestattete fluidbetätigte Stellvorrichtung.

Gegenstände der vorgenannten Art sind beispielsweise in der JP 04-236804 A beschrieben. Dabei handelt es sich um einen Linearantrieb in Gestalt eines mit Fluidkraft betätigbaren Arbeitszylinders mit einem der Übertragung der Antriebskraft dienenden, an einer Kolbenstange befestigten Kolben. Zur berührungslosen Erfassung der Kolbenposition trägt der Kolben eine Permanentmagnetanordnung in Gestalt eines ringförmigen Permanentmagneten, der mit außen am Gehäuse angeordneten Positionserfassungsmitteln zusammenarbeiten kann. Ein besonderer Kolbenaufbau ermöglicht die einfache Realisierung einer Ringmagnetkonstruktion ohne zwingendes Erfordernis einer Kolbenteilung im Bereich der die Permanentmagnetanordnung aufnehmenden Ausnehmung. Die ringförmige Permanentmagnetanordnung setzt sich aus mehreren bogenförmigen Magnetsegmenten zusammen, die sich bei der Herstellung des Kolbens von radial außen her in eine als Ringnut ausgebildete ringförmige Ausnehmung einsetzen lassen, um dann eine zwar segmentierte, gleichwohl jedoch ringförmige Permanentmagnetanordnung zu definieren. Ein solcher Kolben kann relativ leicht unabhängig von der Montage an einem Kraftabgriffsteil zusammengebaut werden, was die Lagerhaltungskosten reduziert und die Verfügbarkeit verbessert. Es kann ferner zur besonderen Kostenreduzierung auf einen sogar einstückigen Tragkörper zurückgegriffen werden, weil die Montage der Permanentmagnetanordnung keine Teilung des Tragkörpers voraussetzt.

Aus der DE 3687690 T2 ist es zwar grundsätzlich bereits bekannt, in Zusammenhang mit einem Verriegelungsdrehmagnet anstelle eines kreisförmigen Magneten eine Serie von in Dickenrichtung polarisierten Magnetsegmenten zu verwenden. Allerdings handelt es sich dort um einen anderen Anwendungszweck auf einem entfernten Fachgebiet. Der bei Bedarf segmentierte Ringmagnet dient dort zum Aufbau eines Magnetfeldes, das einen eine Verriegelungsfunktion ausübenden Magnetanker in der verriegelten Position hält.

Grundsätzlich ist in der EP 0264682 B1 schon beschrieben, einen Permanentmagnet von radial außen her in einer Umfangsvertiefung eines Kolbens zu fixieren. Der Permanentmagnet ist dort allerdings als relativ kleines Magnetstück ausgebildet, das in einer punktuellen Umfangsvertiefung montiert ist. Das erzeugte Magnetfeld wirkt daher nur in einem engen Umfangsbereich des Kolbens, was zwingend zusätzliche Verdrehsicherungsmaßnahmen erfordert, wenn eine Positionserfassung des Kolbens erwünscht ist.

Bei einem in der DE 3404095 C2 beschriebenen Linearantrieb sitzt der Permanentmagnet in einer ringförmigen Ausnehmung, die im Bereich der Fügefläche zweier axial miteinander verbundener Kolbenteile definiert ist. Der Zusammenbau des Kolbens erfolgt bei der Montage auf der Kolbenstange, wobei auch der ringförmige Permanentmagnet zwischen die beiden Kolbenteile eingelegt wird. Problematisch bei einer solchen Bauform ist die vor allem auf die notwendige Integration der Permanentmagnetanordnung zurückzuführende Komplexität des Kolbenaufbaus und der damit zusammenhängende Montageaufwand.

In der EP 1058037 B1 wurde bereits vorgeschlagen, den ringförmigen Permanentmagnet aus mit permanentmagnetischen Komponenten angereichertem Kunststoffmaterial herzustellen und durch Spritzgießen unmittelbar in eine von radial außen her zugängliche Ringnut des Tragkörpers des Kolbens einzuformen. Dies bedingt allerdings einen sehr hohen verfahrenstechnischen Aufwand, der sich nur bei hohen Stückzahlen lohnt.

Aus der DE-PS 1 185 276 geht ein besonderer Aufbau eines Stators eines Elektromotors hervor. Dieser Stator enthält mehrere Magnetsegmente, die teilweise elastisch sind und die axial in einen zylindrischen Eisenmantel eingesetzt sind.

Ein gattungsgemäßer kolben ist ans JP 8270614 A bekannt.

Es ist die Aufgabe der vorliegenden Erfindung, einen Kolben sowie eine damit ausgestattete fluidbetätigte Stellvorrichtung zu schaffen, wobei unter Beibehaltung der Positionsabfragemöglichkeit Vereinfachungen in Herstellung und Montage erzielbar sind.

Diese Aufgabe wird bei einem Kolben der eingangs genannten Art dadurch gelöst, dass die Magnetsegmente derart gestaltet und polarisiert sind, dass die einander zugewandten Endabschnitte zweier aufeinanderfolgender Magnetsegmente allein durch Magnetkraft zusammengehalten werden.

Ferner wird die Aufgabe mit einer fluidbetätigten Stellvorrichtung gelöst, die ein mit Positionserfassungsmitteln ausgestattetes Gehäuse aufweist, welches eine Aufnahmekammer definiert, in der ein Kolben der vorstehend definierten Art linear verschiebbar angeordnet ist, welcher für den Kraftabgriff mit einem außerhalb des Gehäuses zugänglichen Kraftabgriffsteil bewegungsgekoppelt ist.

Auf diese Weise wird erreicht, dass im zusammengefügten Zustand Magnetkräfte wirken, durch die die einander zugewandten Endabschnitte der jeweils aufeinanderfolgenden Magnetsegmente quasi von selbst zusammengehalten werden. Bei einer solchen Selbstfixierung kann bei Bedarf auf zusätzliche Befestigungsmaßnahmen verzichtet werden. Der Aufwand für Herstellung und Montage ist dadurch besonders gering.

Vorteilhafte Weiterbildungen der Erfindung gehen aus den Unteransprüchen hervor.

Zweckmäßigerweise sind die Magnetsegmente untereinander mit gleicher Orientierung polarisiert, um trotz der Segmentierung ein möglichst gleichförmiges Magnetfeld entlang des gesamten Ringumfanges zu gewährleisten. Als besonders vorteilhaft hat sich eine axiale Polarisierung der Magnetsegmente erwiesen.

Die Anzahl von Magnetsegmenten zur Bildung der ringförmig konfigurierten Permanentmagnetanordnung ist prinzipiell beliebig. Zweckmäßig ist es auf jeden Fall, ausschließlich Magnetsegmente mit gleicher Bogenlänge zu verwenden, vorzugsweise mit identischem Aufbau. Bei einer besonders bevorzugten variante setzt sich die Permanentmagnetanordnung aus genau zwei Magnetsegmenten zusammen, deren Endabschnitte einander paarweise zugeordnet sind. Die Montage im Rahmen der Herstellung des Kolbens kann hier insbesondere durch Einstecken in die als Ringnut gestaltete Ausnehmung von diametral entgegengesetzten Seiten her erfolgen.

Es ist möglich, die Magnetsegmente so auszuführen, dass sich einander zugewandte Endabschnitte der in der Umfangsrichtung jeweils benachbarten Magnetsegmente überlappungsfrei gegenüberliegen. Die Magnetsegmente können hierbei stumpf aneinanderstoßen. Da hier jedoch an den Stoßstellen bzw. Übergangsbereichen unter Umständen relativ hohe magnetische Abstoßkräfte wirken, sollte eine solche Bauform mit zusätzlichen Befestigungsmaßnahmen kombiniert werden, um die einzelnen Magnetsegmente an Ort und Stelle am Kolben zu fixieren. Beispielsweise wäre eine verrastende Befestigung oder ein Fixieren durch eine Klebeverbindung möglich.

Der selbsthaltende Effekt lässt sich insbesondere in Verbindung mit einer Formgebung realisieren, bei der sich die erfindungsgemäβ axial polarisierten Magnetsegmente an ihren einander zugewandten Endabschnitten in der Umfangsrichtung der Permanentmagnetanordnung überlappen. Hier wird zwischen den sich überlappenden Abschnitten eine die Magnetsegmente insbesondere quer zur Umfangsrichtung der Permanentmagnetanordnung zusammenpressende Magnetkraft hervorgerufen.

Die Wirkfläche dieser magnetischen Haltekraft lässt sich relativ einfach dadurch besonders groß ausführen, dass die Magnetsegmente an den einander zugewandten Endabschnitten jeweils eine in einer ersten Radialebene in Umfangsrichtung der Permanentmagnetanordnung bezüglich einer Referenzstelle vorspringende Nase und eine in einer zur ersten Radialebene beabstandeten parallelen zweiten Radialebene entgegengesetzt zu der Nase bezüglich der Referenzstelle zurückspringende Aussparung aufweist, sodass bei im montierten Zustand sich überlappenden Endabschnitten die Nase des jeweils einen Endabschnittes in die Aussparung des jeweils anderen Endabschnittes eintaucht und in der Umfangsrichtung der Permanentmagnetanordnung eine relativ große Überlappungslänge vorliegt.

Die Permanentmagnetanordnung kann radial außen frei liegen. Alternativ hierzu kann sie jedoch auch von einer Kolbenkomponente überdeckt werden. Ist der Kolben mit einem Führungsring ausgestattet, der im im Gehäuse einer Stellvorrichtung installierten Zustand den gleitenden Kontakt zur Kolbenlauffläche herstellt, kann die Permanentmagnetanordnung koaxial von diesem Führungsring umschlossen sein.

Nachfolgend wird die Erfindung anhand der beiliegenden Zeichnung näher erläutert. In dieser zeigen:
- Figur 1: einen Kolben bevorzugten erfindungsgemäßen Aufbaus als Komponente einer fluidbetätigten Stellvorrich- tung, deren weitere Bestandteile nur strichpunk- tiert abgebildet sind,
- Figur 2: eine axiale Ansicht des Kolbens aus Figur 1 mit Blickrichtung gemäß Pfeil II,
- Figur 3: den Kolben gemäß Figuren 1 und 2 in einer perspek- tivischen Explosionsdarstellung,
- Figur 4: eine ungeschnittene Seitenansicht des Kolbens gemäß Figuren 1 bis 3 ohne Abbildung des Führungsrings und mit vergrößerter Darstellung des Übergangsbe- reiches zwischen zwei in Umfangsrichtung aufeinan- derfolgenden Magnetsegmenten und
- Figur 5: einen Radialschnitt durch den Kolben gemäß Figur 4 entlang einer bezüglich der Kolben-Längsachse radi- alen Schnittebene V-V.

Die Figur 1 zeigt insgesamt eine fluidbetätigte Stellvorrichtung 1 in einer Ausgestaltung als mit Fluid betreibbarer Linearantrieb. Die Stellvorrichtung 1 enthält ein Gehäuse 2, das eine sich linear erstreckende und vorzugsweise einen kreisförmigen Querschnitt aufweisende Aufnahmekammer 3 definiert, in der ein eine entsprechende kreisförmige Außenkontur aufweisender Kolben 4 linear hin und her verschiebbar angeordnet ist. Die Kolben-Längsachse 5 verläuft in der Bewegungsrichtung des Kolbens 4 und fällt mit der Längsachse der Aufnahmekammer 3 zusammen.

Die Aufnahmekammer 3 ist an den beiden Stirnseiten durch je eine Abschlusswand 6a, 6b des Gehäuses 2 verschlossen. Die periphere Begrenzung der Aufnahmekammer 3 übernimmt ein sich zwischen den zwei Abschlusswänden 6a, 6b erstreckender ein-oder mehrteiliger Rohrkörper 7, dessen Innenfläche eine zylindrische Kolbenlauffläche 8 definiert, an der der Kolben 4 bei seiner Linearbewegung entlanggleitet. Die Abschlusswände 6a, 6b sind zweckmäßigerweise als Gehäusedeckel ausgebildet.

Durch den Kolben 4 wird die Aufnahmekammer 3 axial in zwei Arbeitsräume 12a, 12b unterteilt, in die jeweils ein Fluidkanal 13a, 13b einmündet, über die eine gesteuerte Fluidbeaufschlagung möglich ist. Entsprechend der zwischen den beiden Arbeitsräumen 12a, 12b herrschenden Druckdifferenz bewegt sich der Kolben 4 in die eine oder andere Richtung oder verharrt an Ort und Stelle.

Bei dem für den Betrieb verwendeten Fluid handelt es sich vorzugsweise um Druckluft. Allerdings ist auch der Einsatz eines anderen gasförmigen Mediums oder eines hydraulischen Mediums möglich.

Die Linearbewegung des Kolbens 4 lässt sich außerhalb des Gehäuses 2 an einem mit dem Kolben 4 bewegungsgekoppelten Kraftabgriffsteil 14 abgreifen. Letzteres ist beim Ausführungsbeispiel eine Kolbenstange, die mindestens eine der Abschlusswände 6a unter Abdichtung und verschiebbar geführt durchsetzt und mit ihrem innerhalb der Aufnahmekammer 3 liegenden Abschnitt am Kolben 4 befestigt ist. Zur Befestigung besitzt der Kolben 4 zweckmäßigerweise ein zentrales, durchgehendes Befestigungsloch 15, mit dem er bis zu einer Abstufung auf die Kolbenstange 14 aufgesteckt ist. Die axiale Fixierung erfolgt beispielhaft durch eine Schraubverbindung 16, wobei eine Mutter 17 auf einen aus dem Befestigungsloch 15 herausragenden Gewindeabschnitt 18 der Kolbenstange 14 aufgeschraubt ist.

Die Stellvorrichtung 1 könnte prinzipiell auch als Stoßdämpfer oder sonstige passive Vorrichtung ausgebildet sein. In diesem Fall würde der Kolben 4 durch eine nicht-fluidisch in ihn eingeleitete Antriebskraft verlagert werden, unter Verdrängung des in der Aufnahmekammer 3 enthaltenen Fluides.

Der Kolben 4 verfügt über einen bevorzugt einstückigen und insbesondere aus Metall bestehenden kreisscheibenförmigen Tragkörper 22, in dem das Befestigungsloch 15 ausgebildet ist.

Im Bereich seines Außenumfanges ist der Tragkörper 22 mit einer als Ringnut 23 ausgebildeten ringförmigen Ausnehmung versehen, die koaxial zu der Kolben-Längsachse 5 angeordnet ist und sich rings um den Tragkörper 22 erstreckt. Die entsprechend der Umfangskontur des Kolbens 4 gekrümmte schlitzförmige Nutöffnung 24 ist bezüglich der Kolben-Längsachse 5 nach radial außen orientiert und der Kolbenlauffläche 8 zugewandt. Axial beidseits ist die Ringnut 23 durch je eine Nutflanke 25a, 25b begrenzt und radial innen durch eine bevorzugt kreiszylindrische Nutgrundfläche 26. Bevorzugt ist der Querschnitt der Ringnut 23 rechteckig.

Soweit im Folgenden in Bezug auf den Kolben 4 von einer "Radialebene" die Rede ist, sei hierunter eine Ebene zu verstehen, die rechtwinkelig zu der Kolben-Längsachse 5 verläuft. Die Achsrichtung der Längsachse 5 ist also die Normalenrichtung einer solchen Radialebene. Die beiden Nutflanken 25a, 25b verlaufen zweckmäßigerweise in zwei zueinander parallelen Radialebenen.

In der Ringnut 23 sitzt koaxial eine ringförmige Permanentmagnetanordnung 27. Sie erstreckt sich entlang des gesamten Kolbenumfanges und erzeugt ein ständiges Magnetfeld, das den Rohrkörper 7 durchsetzt.

Außerhalb der Aufnahmekammer 3 sind in Figur 1 strichpunktiert angedeutete Positionserfassungsmittel 28 gehäusefest fixiert. Sie sind zweckmäßigerweise am Außenumfang des Rohrkörpers 7 befestigt, beispielsweise in einer oder mehreren Längsnuten. Eine Verstellbarkeit in der Bewegungsrichtung des Kolbens 4 kann vorgesehen sein.

Die Positionserfassungsmittel 28 sprechen auf das Magnetfeld der Permanentmagnetanordnung 27 an, wenn Letztere durch entsprechende Bewegung des Kolbens 4 in eine bestimmte Position gelangt, beispielsweise den Positionserfassungsmitteln 28 radial innen gegenüberliegend. Dadurch kann die Position des Kolbens 4 erfasst werden.

Die Positionserfassungsmittel 28 enthalten beispielsweise mindestens einen sogenannten Reed-Schalter oder Hall-Sensor, können aber auch als Wegmesssystem ausgebildet sein.

Zweckmäßigerweise ist die Permanentmagnetanordnung 27 im Bereich ihres Außenumfanges durch eine am Kolben 4 angeordnete Komponente abgedeckt. Als Abdeckung fungiert beim Ausführungsbeispiel ein aus Kunststoffmaterial bestehender, hohlzylindrischer Führungsring 32, der auf axialer Höhe der Ringnut 23 koaxial auf dem Außenumfang des Tragkörpers 22 sitzt. Um eine einfache Montage zu ermöglichen, ist er an einer Stelle seines Umfanges unterbrochen (Unterbrechung 33). Aufgrund seiner Elastizität kann er daher bei der Montage vorübergehend aufgeweitet werden.

Im Betrieb der Stellvorrichtung 1 gleitet der Kolben 4 mit seinem Führungsring 32 an der Kolbenlauffläche 8 ab.

Axial beidseits der Ringnut 23 ist am Tragkörper 22 je eine zur Kolben-Längsachse 5 koaxiale ringförmige Kolbendichtung 34a, 34b angeordnet. Sie sind zweckmäßigerweise durch Spritzgießen an den Tragkörper 22 angeformt. Letzterer besteht übrigens zweckmäßigerweise aus nicht-magnetisierbarem Material wie Aluminium oder Edelstahl, um die Ausbreitung des von der Permanentmagnetanordnung 27 erzeugten Magnetfeldes nicht zu beeinträchtigen.

Die Kolbendichtungen 34a, 34b können integraler Bestandteil zweier Elastomerkomponenten 35a, 35b sein, die an den Tragkörper 22 angeformt sind und die zusätzlich zur jeweils zugeordneten Kolbendichtung 34a, 34b beispielsweise auch an den Stirnflächen des Kolbens 4 angeordnete Pufferstrukturen 36 bilden können, die den Aufprall in den Endlagen zu reduzieren vermögen.

Die Permanentmagnetanordnung 27 ist in ihrer Umfangsrichtung segmentiert. Besagte Umfangsrichtung ist in der Zeichnung durch einen Doppelpfeil bei 37 verdeutlicht und verläuft entlang des Umfanges der Kolben-Längsachse 5.

Aufgrund der Segmentierung setzt sich die Permanentmagnetanordnung 27 aus mehreren bogenförmigen Magnetsegmenten 38, 39 zusammen, die mit ihrer Konkavität voraus durch die Nutöffnung 24 hindurch gemäß Pfeilen 42 von radial außen her in die Ringnut 23 so eingesetzt sind, dass sie in der Umfangsrichtung 37 aufeinanderfolgend zu liegen kommen und eine ringförmige Konfiguration bilden, die die Permanentmagnetanordnung 27 darstellt.

Die Bogenlänge der einzelnen Magnetsegmente 38, 39 ist zweckmäßigerweise so gewählt, dass die einander zugewandten Endabschnitte 38a, 39a; 38b, 39b der in der Umfangsrichtung 37 jeweils unmittelbar aufeinanderfolgend angeordneten Magnetsegmente 38, 39 in einem Übergangsbereich 43 unmittelbar benachbart sind und sich zweckmäßigerweise sogar berühren.

Beim Ausführungsbeispiel setzt sich die ringförmige Permanentmagnetanordnung 27 aus lediglich zwei Magnetsegmenten 38, 39 mit untereinander gleicher Bogenlänge zusammen, die zweckmäßigerweise jeweils mindestens 180° entspricht. Allerdings wäre es durchaus möglich, mehr als zwei Magnetsegmente 38 zur Bildung der permanentmagnetischen Ringstruktur einzusetzen, bei denen dann die Bogenlänge jeweils entsprechend geringer ausfällt.

Handelt es sich um einen kreisförmig konturierten Kolben 4 wie beim Ausführungsbeispiel, sind die Magnetsegmente 38 zweckmäßigerweise ebenfalls kreisbogenförmig gestaltet. Ihr Innenradius entspricht dabei zumindest im Wesentlichen dem Radius der Nutgrundfläche 26.

Die Magnetsegmente 38, 39 sind erfindungsgemäß axial, also in Richtung der Kolben-Längsachse 5 polarisiert, und zwar yorzugsweise mit untereinander gleicher Orientierung. Es liegen also die in Figur 4 mit "N" gekennzeichneten Nordpole sämtlicher Magnetsegmente 38, 39 auf der einen und die in Figur 4 mit "S" bezeichneten Südpole sämtlicher Magnetsegmente 38, 39 auf der entgegengesetzten anderen Axialseite der Permanentmagnetanordnung 27. Letztere entspricht daher von der Wirkungsweise her einem einteiligen, axial polarisierten Ringmagneten.

Gegenüber einer theoretisch möglichen Anordnung mit bei den einzelnen Magnetsegmenten 38, 39 vertauschten Polaritäten hat die identische Orientierung den Vorteil, dass entlang des gesamten Umfanges der Permanentmagnetanordnung 27 und mithin auch in dem Übergangsbereich 43 ein konstantes Magnetfeld erreicht wird. Dadurch kann auch bei nicht verdrehgesichertem Kolben 4 eine stets zuverlässige Positionsabfrage gewährleistet werden.

Die geschilderte Segmentierung der Permanentmagnetanordnung 27 vereinfacht die Herstellung des Kolbens. So kann der Tragkörper 22 in dem die Ringnut 23 definierenden Bereich und bevorzugt insgesamt einstückig ausgebildet werden, ohne die Montierbarkeit der Permanentmagnetanordnung 27 zu beeinträchtigen. Die einzelnen Magnetsegmente 38, 39 sind bei der Montage einfach über die Nutöffnung 24 hinweg in die Ringnut 23 einzustecken. Eine Unterteilung des Tragkörpers 22 im Bereich der Ringnut 23 ist somit nicht erforderlich.

Beim Ausführungsbeispiel sind die Magnetsegmente 38, 39 so ausgebildet, dass sie sich im jeweiligen Übergangsbereich 43 mit ihren dortigen Endabschnitten 38a, 39a; 38b, 39b ein Stück weit in der Umfangsrichtung 37 überlappen. Dabei ist die in Richtung der Kolben-Längsachse 5 gemessene Breite der Magnetsegmente 38, 39 im Bereich der erwähnten Endabschnitte in aufeinander abgestimmter Weise lokal reduziert, sodass sich insgesamt auch über den jeweiligen Übergangsbereich hinweg eine konstante Breite der Permanentmagnetanordnung 27 einstellt. Die sich überlappenden Abschnitte der Magnetsegmente 38, 39 liegen in der axialen Richtung der Permanentmagnetanordnung 27, also in Richtung der Kolben-Längsachse 5, zweckmäßigerweise seitlich nebeneinander.

Durch eine solche, aus dem vergrößerten Ausschnitt in Figur 4 gut ersichtliche Überlappung resultiert im jeweiligen Überlappungsbereich eine dahingehende Konfiguration, dass die einander zugeordneten Endabschnitte 38a, 39a bzw. 38b, 39b unter anderem zum einen mit in einer ersten Radialebene 44 verlaufenden axialen Grenzflächen 45, 46 aneinander anliegen und sich zum anderen auch in Umfangsrichtung 37 orientierte Stirnflächenabschnitte 47, 48 gegenüberliegen. Hier findet dann zwar im Bereich der sich gegenüberliegenden Stirnflächenabschnitte 47, 48 eine magnetische Abstoßung in der Umfangsrichtung 37 statt, die jedoch erheblich geringer ist als die aus der magnetischen Anziehungskraft im Bereich der einander zugewandten axialen Grenzflächen 45, 46 resultierende Haltekraft. Durch eine entsprechend große Überlappung lässt sich die Stärke der Anziehungskraft zudem gut beeinflussen und so ausführen, dass die einander zugewandten Endabschnitt 38a, 39a; 38b, 39b durch die im Übergangsbereich herrschenden Magnetkräfte durch Selbsthaltung fest zusammengehalten werden. Die Ringkonfiguration hält somit allein durch die zwischen den einzelnen Magnetsegmenten 38, 39 wirksamen Magnetkräfte zusammen, sodass sich spezielle Befestigungsmaßnahmen erübrigen, um die Magnetsegmente 38, 39 in der Ringnut 23 zu fixieren. Bei Bedarf können solche Befestigungsmaßnahmen gleichwohl jedoch zusätzlich vorgesehen werden. Am einfachsten zu realisieren wäre beispielsweise ein gegenseitiges Verkleben der Magnetsegmente 38, 39 in den Übergangsbereichen 43 und/oder eine Rastfixierung am Tragkörper 22.

Beim Ausführungsbeispiel sind die Magnetsegmente 38, 39 im Bereich der sich überlappenden Endabschnitte 38a, 39a; 38b, 39b jeweils mit einer bezüglich einer Referenzstelle 52 in der Umfangsrichtung 37 vorspringenden Nase 53 und einer bezüglich der Referenzstelle 52 zurückspringenden Aussparung 54 versehen. Die Aussparung 54 ist komplementär zu der Nase 53 gestaltet. Nase 53 und Aussparung 54 eines jeweiligen Endabschnittes 38a, 38b, 39a, 39b erstrecken sich in zwei axial zueinander beabstandeten Radialebenen 55, 56, sodass im vereinigten Zustand der Magnetsegmente 38, 39 an den einzelnen Übergangsbereichen 43 die Nase 53 des jeweils einen Endabschnittes in die Aussparung 54 des jeweils anderen Endabschnittes in der Umfangsrichtung 37 eintaucht.

An den einzelnen Endabschnitten der Magnetsegmente 38, 39 ist die Aussparung 54 an der der benachbarten Nase 53 entgegengesetzten Axialseite zweckmäßigerweise offen. Außerdem schließt sich zweckmäßigerweise die radial verlaufende Seitenfläche 57 einer jeweiligen Aussparung 54 in ein und derselben Radialebene unmittelbar an die gleich orientierte axiale Seitenfläche 58 der benachbarten Nase 53 an. Die in einer Radialebene verlaufende Überlappungsfläche zweier Endabschnitte 38a, 39a; 38b, 39b entspricht somit der Summe der beiden vorgenannten Seitenflächen 57, 58 und ist folglich relativ groß.

Die Seitenflächen 57, 58 erstrecken sich zweckmäßigerweise in der die Permanentmagnetanordnung 27 breitenmittig durchsetzenden ersten Radialebene 44. Dadurch ergeben sich identische Breitenabmessungen der Nasen 53 und Aussparungen 54. Somit ergibt sich eine symmetrische Anordnung, die ein ausrichtungsunabhängiges Zusammenfügen der Magnetsegmente 38, 39 ermöglicht.

Zweckmäßig ist es, an den beiden Endabschnitten 38a, 38b bzw. 39a, 39b innerhalb eines jeweiligen Magnetsegmentes 38, 39 eine axial spiegelverkehrte Anordnung von Nase 53 und Aussparung 54 vorzusehen. Dies begünstigt die Stabilität im zusammengesteckten Zustand.

Insgesamt ist es bei allen Ausführungsformen von Vorteil, wenn sich die Permanentmagnetanordnung 27 aus untereinander identischen Magnetsegmenten 38, 39 zusammensetzt.

Um trotz der in Umfangsrichtung 37 vorstehenden Nasen 53 auch bei nur zwei Magnetsegmenten 38, 39 ohne Beeinträchtigung der Montage in den Übergangsbereichen 43 eine Überlappung zu ermöglichen, sind die Nasen 53 zweckmäßigerweise mit radialem Abstand "a" zur verlängerten Innenumfangsfläche des zugehörigen Magnetsegmentes 38 bzw. 39 angeordnet. Dieser Radialabstand "a" bewirkt bei Verwendung von nur zwei Magnetsegmenten 38, 39, die jeweils eine Hälfte des Kolbenumfanges zu umschließen haben, dass die Weite "W" der zwischen den beiden Endabschnitten 38a, 38b bzw. 39a, 39b eines jeweiligen Magnetsegments 38, 39 definierten Montageöffnung 63 größer ist als der Durchmesser der Ringnut 23 im Bereich der Nutgrundfläche 26. Dadurch lassen sich die Magnetsegmente 38, 39 mit der Montageöffnung 63 voraus auch dann in die Ringnut 23 einsetzen, wenn ihre Bogenlänge aufgrund der zur Überlappung vorgesehenen Nasen 53 jeweils größer ist als 180°.

Im Bereich der Referenzstellen 52 verfügt jedes Magnetsegment 38, 39 zweckmäßigerweise über eine in der Umfangsrichtung 37 orientierte Abschlussfläche 64, die sich ausgehend von der Innenumfangsfläche 62 bis zum Wurzelbereich der Nase 53 nach radial außen erstreckt. Durch den Zusammenbau miteinander kombinierte Magnetsegmente 38, 39 liegen sich mit ihren Abstützflächen 64 jeweils paarweise gegenüber und können auch aneinander anliegen.

Bei einer sich aus lediglich zwei Magnetsegmenten 38, 39 zusammensetzenden Permanentmagnetanordnung 27 liegen die beiden Referenzstellen 52 eines jeweiligen Magnetsegments 38, 39 zweckmäßigerweise auf einer in Figur 5 strichpunktiert eingezeichneten Geraden 65, die die Kolben-Längsachse 5 schneidet.

Die Magnetsegmente 38, 39 können auch so ausgebildet sein, dass sie sich in der Umfangsrichtung 37 überlappungsfrei zu einer ringförmigen Konfiguration ergänzen. Der Übergangsbereich zwischen zwei benachbarten Endabschnitten kann dann insbesondere in der in Figur 4 bei 43' strichpunktiert angedeuteten Weise gestaltet sein, wobei sich die unmittelbar aufeinanderfolgenden Magnetsegmente ausschließlich mit in der gleichen Ebene liegenden, also in der Umfangsrichtung 37 nicht versetzten Stirnflächen 67, 68 gegenüberliegen.

Die zu-sammengefügten Magnetsegmente 38, 39 können zusätzlich fixiert werden. Dies geschieht zweckmäßigerweise, wie oben bereits erwähnt, durch ein gegenseitiges Verkleben der Magnetsegmente 38, 39 in den Übergangsbereichen 43' und/oder durch bezüglich des Tragkörpers 22 ortsfeste Befestigungsmittel, die die Magnetsegmente 38, 39 in der Ringnut 23 festhalten. Beispielesweise können entlang der Nutöffnung 24 verteilt in die Nutöffnung 24 hineinragende Vorsprünge 72 vorgesehen sein, die die eingesetzten Magnetsegmente 38, 39 am Außenumfang ein Stück weit übergreifen und dadurch formschlüssig festhalten. Die Vorsprünge 72 können hierbei als Rastmittel ausgeführt sein, sodass es möglich ist, die Magnetsegmente 38, 39 durch einen Rastvorgang in die Ringnut 23 einzusetzen und zu fixieren.

Bei allen Ausführungsbeispielen kann die zu der gewünschten Polarisierung führende Magnetisierung der Magnetsegmente 38, 39 entweder schon vor oder auch erst nach dem Einsetzen in die Ringnut 23 vorgenommen werden.

## Patentansprüche

1. Kolben einer mit Fluid betreibbaren Stellvorrichtung, insbesondere eines Linearantriebes oder eines Stoßdämpfers, mit einem Tragkörper (22), der eine zur Kolben-Längsachse (5) koaxiale ringförmige Ausnehmung aufweist, in der mindestens eine ringförmige Permanentmagnetanordnung (27) angeordnet ist, die in ihrer Umfangsrichtung (37) segmentiert ist und aus mindestens zwei bogenförmigen Magnetsegmenten (38, 39) besteht, wobei die ringförmige Ausnehmung als Ringnut (23) mit einer nach radial außen orientierten Nutöffnung (24) ausgeführt ist, in die die Magnetsegmente (38, 39) unter Bildung einer ringförmigen Konfiguration von radial außen her eingesetzt sind und wobei die Magnetsegmente (38,39) axial polarisiert sind, **dadurch gekennzeichnet, dass** die Magnetsegmente (38, 39) derart gestaltet und polarisiert sind, dass die einander zugewandten Endabschnitte (38a, 39a; 38b, 39b) zweier aufeinanderfolgender Magnetsegmente (38, 39) allein durch Magnetkraft zusammengehalten werden.

2. Kolben nach Anspruch 1, **dadurch gekennzeichnet, dass** die Magnetsegmente (38, 39) untereinander mit gleicher Orientierung polarisiert sind.

3. Kolben nach einem der Ansprüche 1 bis 2, **dadurch gekennzeichnet, dass** sich die Permanentmagnetanordnung (27) aus genau zwei Magnetsegmenten (38, 39) mit zweckmäßigerweise gleicher Bogenlänge zusammensetzt.

4. Kolben nach einem der Ansprüche 1 bis 3, **dadurch gekennzeichnet, dass** sich die einander zugewandten Endabschnitte (38a, 39a; 38b, 39b) wenigstens zweier benachbarter Magnetsegmente (38, 39) in der Umfangsrichtung (37) der Permanentmagnetanordnung (27) überlappungsfrei gegenüberliegen.

5. Kolben nach einem der Ansprüche 1 bis 4, **dadurch gekennzeichnet, dass** sich die einander zugewandten Endabschnitte wenigstens zweier benachbarter Magnetsegmente (38, 39) mit in der Umfangsrichtung (37) der Permanentmagnetanordnung (27) versatzfrei angeordneten Stirnflächen (67, 68) gegenüberliegen.

6. Kolben nach einem der Ansprüche 1 bis 5, **dadurch gekennzeichnet, dass** sich wenigstens zwei benachbarte Magnetsegmente (38, 39) an ihren einander zugewandten Endabschnitten (38a, 39a; 38b, 39b) in der Umfangsrichtung (37) der Permanentmagnetanordnung (27) überlappen.

7. Kolben nach Anspruch 6, **dadurch gekennzeichnet, dass** die sich überlappenden Bereiche der Endabschnitte (38a, 39a; 38b, 39b) in der axialen Richtung der Permanentmagnetanordnung (27) seitlich nebeneinander liegen.

8. Kolben nach Anspruch 6 oder 7, **dadurch gekennzeichnet, dass** die Magnetsegmente (38, 39) an den einander zugewandten Endabschnitten (38a, 39a; 38b, 39b) jeweils eine in einer ersten Radialebene (55) in Umfangsrichtung (37) der Permanentmagnetanordnung (27) bezüglich einer Referenzstelle (52) vorspringende Nase (53) und eine in einer zweiten Radialebene (56) in der Umfangsrichtung (37) der Permanentmagnetanordnung (27) bezüglich der Referenzstelle (52) zurückspringende Aussparung (54) aufweist, derart, dass bei sich überlappenden Endabschnitten (38a, 39a; 38b, 39b) die Nase (53) des jeweils einen Endabschnittes in die Aussparung (54) des jeweils anderen Endabschnittes eintaucht.

9. Kolben nach Anspruch 8, **dadurch gekennzeichnet, dass** jedes Magnetsegment (38, 39) im Bereich der Referenzstelle (52) eine in Umfangsrichtung (37) der Permanentmagnetanordnung (27) orientierte, ausgehend von der Innenumfangsfläche (62) des Magnetsegments (38, 39) nach radial außen verlaufende Abschlussfläche (64) aufweist, an die sich die Aussparung (54) und die Nase (53) anschließen, wobei sich die Abstützfläche (64) miteinander kombinierter Magnetsegmente (38, 39) paarweise gegenüberliegen.

10. Kolben nach Anspruch 8 oder 9, **dadurch gekennzeichnet, dass** bei einer sich aus lediglich zwei Magnetsegmenten (38, 39) zusammensetzenden Permanentmagnetanordnung (27) die den beiden Endabschnitten (38a, 38b; 39a, 39b) eines jeweiligen Magnetsegments (38, 39) zugeordneten Referenzstellen (52) auf einer die Kolben-Längsachse (5) schneidenden Gerade (65) liegen.

11. Kolben nach einem der Ansprüche 8 bis 10, **dadurch gekennzeichnet, dass** die Nase (53) und die Aussparung (54) mit radialem Abstand zur verlängerten Innenumfangsfläche (62) des zugeordneten Magnetsegmentes (38, 39) angeordnet sind.

12. Kolben nach einem der Ansprüche 1 bis 11, **dadurch gekennzeichnet, dass** aufeinanderfolgende Magnetsegmente (38, 39) an den einander zugewandten Endabschnitten (38a, 39a; 38b, 39b) miteinander verklebt sind.

13. Kolben nach einem der Ansprüche 1 bis 12, **dadurch gekennzeichnet, dass** sich die Permanentmagnetanordnung (27) aus untereinander identischen Magnetsegmenten (38, 39) zusammensetzt.

14. Kolben nach einem der Ansprüche 1 bis 13, **dadurch gekennzeichnet, dass** der Tragkörper (22), zumindest in dem die Ringnut (23) definierenden Bereich, einstückig ausgebildet ist.

15. Kolben nach einem der Ansprüche 1 bis 14, **dadurch gekennzeichnet, dass** die Permanentmagnetanordnung (27) koaxial von einem Führungsring (32) umschlossen ist.

16. Kolben nach einem der Ansprüche 1 bis 15, **dadurch gekennzeichnet, dass** der Tragkörper (22) axial beidseits der Ringnut (23) je eine zur Kolben-Längsachse (5) koaxiale ringförmige Kolbendichtung (34a, 34b) trägt.

17. Kolben nach einem der Ansprüche 1 bis 16, **gekennzeichnet durch** eine kreisförmige Außenkontur.

18. Kolben nach einem der Ansprüche 1 bis 17, **gekennzeichnet durch** eine kreisbogenförmige Gestalt der einzelnen Magnetsegmente (38, 39).

19. Fluidbetätigte Stellvorrichtung, insbesondere Linearantrieb oder Stoßdämpfer, mit einem mit Positionserfassungsmitteln (28) ausgestatteten Gehäuse (2), das eine Aufnahmekammer (3) definiert, in der ein nach einem der Ansprüche 1 bis 18 ausgebildeter Kolben (4) linear verschiebbar angeordnet ist, der mit einem außerhalb des Gehäuses (2) einen Kraftabgriff ermöglichenden Kraftabgriffsteil (14) bewegungsgekoppelt ist.

## Claims

1. Piston of a fluid-operated actuating device, in particular of a linear drive or a shock absorber, comprising a support body (22) having an annular recess coaxial with the longitudinal axis (5) of the piston, in which there is provided at least one annular permanent magnet arrangement (27) which is segmented in its circumferential direction (37) and consists of at least two bow-shaped magnet segments (38, 39), wherein the annular recess is designed as an annular groove (23) with a groove opening (24) oriented in a radially outward direction, into which the magnet segments (38, 39) are inserted radially from the outside while forming an annular configuration, and wherein the magnet segments (38, 39) are polarised axially, **characterised in that** the magnet segments (38, 39) are designed and polarised such that the facing end sections (38a, 39a; 38b, 39b) of two consecutive magnet segments (38, 39) are held together by magnetic force only.

2. Piston according to claim 1, **characterised in that** the magnet segments (38, 39) are polarised with equal mutual orientation.

3. Piston according to claim 1 or 2, **characterised in that** the permanent magnet arrangement (27) is made up from precisely two magnet segments (38, 39) of expediently equal arc length.

4. Piston according to any of claims 1 to 3, **characterised in that** the facing end sections (38a, 39a; 38b, 39b) of at least two adjacent magnet segments (38, 39) are arranged opposite each other without overlap in the circumferential direction (37) of the permanent magnet arrangement (27).

5. Piston according to any of claims 1 to 4, **characterised in that** the facing end sections of at least two adjacent magnet segments (38, 39) are arranged opposite each other with non-offset end faces (67, 68) in the circumferential direction (37) of the permanent magnet arrangement (27).

6. Piston according to any of claims 1 to 5, **characterised in that** at least two adjacent magnet segments (38, 39) overlap at their facing end sections (38a, 39a; 38b, 39b) in the circumferential direction (37) of the permanent magnet arrangement (27).

7. Piston according to claim 6, **characterised in that** the overlapping regions of the end sections (38a, 39a; 38b, 39b) are arranged side by side in the axial direction of the permanent magnet arrangement (27).

8. Piston according to claim 6 or 7, **characterised in that** each magnet segment (38, 39) is provided at each of the facing end sections (38a, 39a; 38b, 39b) with a nose (53) projecting with respect to a reference point (52) in a first radial plane (55) in the circumferential direction (37) of the permanent magnet arrangement (27) and with a recess (54) located inwards with respect to the reference point (52) in a second radial plane (56) in the circumferential direction (37) of the permanent magnet arrangement (27), so that the nose (53) of one end section dips into the recess (54) of the other end section if the end sections (38a, 39a; 38b, 39b) overlap.

9. Piston according to claim 8, **characterised in that** each magnet segment (38, 39) has a connecting surface (64) in the region of the reference point (52), which is oriented in the circumferential direction (37) of the permanent magnet arrangement (27) and extends radially outwards from the inner circumferential surface (62) of the magnet segment (38, 39) and which is adjoined by the recess (54) and the nose (53), the support surfaces (64) of combined magnet segments (38, 39) lying opposite each other in pairs.

10. Piston according to claim 8 or 9, **characterised in that** in a permanent magnet arrangement (27) comprising only two magnet segments (38, 39) the reference points (52) assigned to the two end sections (38a, 39a; 38b, 39b) of each magnet segment (38, 39) lie on a straight line (65) which intersects the longitudinal axis (5) of the piston.

11. Piston according to any of claims 8 to 10, **characterised in that** the nose (53) and the recess (54) are arranged at a radial distance from the extended inner circumferential surface (62) of the respective magnet segment (38, 39).

12. Piston according to any of claims 1 to 11, **characterised in that** consecutive magnet segments (38, 39) are adhesive-bonded to each other at their facing end sections (38a, 39a; 38b, 39b).

13. Piston according to any of claims 1 to 12, **characterised in that** the permanent magnet arrangement (27) is made up from identical magnet segments (38, 39).

14. Piston according to any of claims 1 to 13, **characterised in that** the support body (22) is designed in one piece at least in the region defining the annular groove (23).

15. Piston according to any of claims 1 to 14, **characterised in that** the permanent magnet arrangement (27) is coaxially surrounded by a guide ring (32).

16. Piston according to any of claims 1 to 15, **characterised in that** the support body (22) axially supports on each side of the annual groove (23) a ring-shaped piston seal (34a, 34b) which is coaxial with the longitudinal axis (5) of the piston.

17. Piston according to any of claims 1 to 16, **characterised by** a circular external contour.

18. Piston according to any of claims 1 to 17, **characterised by** a circular arc shape of the individual magnet segments (38, 39).

19. Fluid-operated actuating device, in particular linear drive or shock absorber, comprising a housing (2) provided with position detection means (28) and defining a location chamber (3) in which a piston (4) designed according to any of claims 1 to 18, which is coupled for movement to a power take-off part (14) allowing power take-off outside the housing (2), is arranged in a manner capable of linear displacement.

## Revendications

1. Piston d'un dispositif de réglage propre à être actionné par un fluide, en particulier un entraînement linéaire ou un amortisseur de chocs, comportant un corps de support (22), qui comporte un évidement annulaire, qui est coaxial à l'axe longitudinal (5) du piston et dans lequel est agencé au moins un système à aimantation permanente (27) annulaire, qui est segmenté dans sa direction circonférentielle (37) et qui est formé par au moins deux segments magnétiques (38, 39) en forme d'arc, l'évidement annulaire étant réalisé sous forme de rainure annulaire (23) avec une ouverture (24) orientée radialement vers l'extérieur, dans laquelle les segments magnétiques (38, 39) sont insérés dans le sens radial depuis l'extérieur moyennant la formation d'une configuration annulaire, et les segments magnétiques (38, 39) étant polarisés dans la direction axiale, **caractérisé en ce que** les segments magnétiques (38, 39) sont configurés et polarisés de telle sorte que les zones d'extrémité (38a, 39a ; 38b, 39b), orientées les unes vers les autres, de deux segments magnétiques (38, 39) consécutifs sont tenues ensemble uniquement par force magnétique.

2. Piston selon la revendication 1, **caractérisé en ce que** les segments magnétiques (38, 39) sont polarisés entre eux avec la même orientation.

3. Piston selon l'une quelconque des revendications 1 à 2, **caractérisé en ce que** le système à aimantation permanente (27) est formé par exactement deux segments magnétiques (38, 39) ayant judicieusement la même longueur d'arc.

4. Piston selon l'une quelconque des revendications 1 à 3, **caractérisé en ce que** les zones d'extrémité (38a, 39a ; 38b, 39b), orientées les unes vers les autres, d'au moins deux segments magnétiques (38, 39) adjacents sont situées face à face sans chevauchement dans la direction circonférentielle (37) du système à aimantation permanente (27).

5. Piston selon l'une quelconque des revendications 1 à 4, **caractérisé en ce que** les zones d'extrémité, orientées les unes vers les autres, de deux segments magnétiques (38, 39) adjacents sont situées face à face avec des faces frontales (67, 68) disposées sans décalage dans la direction circonférentielle (37) du système à aimantation permanente (27).

6. Piston selon l'une quelconque des revendications 1 à 5, **caractérisé en ce qu'**au moins deux segments magnétiques (38, 39) adjacents se chevauchent dans la direction circonférentielle (37) du système à aimantation permanente (27), au niveau de leurs zones d'extrémité (38a, 39a ; 38b, 39b), orientées les unes vers les autres.

7. Piston selon la revendication 6, **caractérisé en ce que** les zones qui se chevauchent des zones d'extrémité (38a, 39a ; 38b, 39b) sont situées latéralement l'une à côté de l'autre dans la direction axiale du système à aimantation permanente (27).

8. Piston selon la revendication 6 ou 7, **caractérisé en ce que** les segments magnétiques (38, 39), au niveau des zones d'extrémité (38a, 39a ; 38b, 39b) orientées les unes vers les autres, comportent respectivement un bec (53) en saillie par rapport à un point de référence (52) dans un premier plan radial (55) dans la direction circonférentielle (37) du système à aimantation permanente (27), et un creux (54) en retrait par rapport au point de référence (52) dans un deuxième plan radial (56) dans la direction circonférentielle (37) du système à aimantation permanente (27), de telle sorte que, lorsque les zones d'extrémité (38a, 39a ; 38b, 39b) se chevauchent, le bec (53) de l'une des zones d'extrémité respectives pénètre dans le creux (54) de l'autre zone d'extrémité respective.

9. Piston selon la revendication 8, **caractérisé en ce que** chaque segment magnétique (38, 39), dans la zone du point de référence (52), comporte une surface terminale (64), qui est orientée dans la direction circonférentielle (37) du système à aimantation permanente (27) et s'étend radialement vers l'extérieur à partir de la surface périphérique intérieure (62) du segment magnétique (38, 39) et laquelle est prolongée par le creux (54) et le bec (53), les surfaces d'appui (64) de segments magnétiques (38, 39) combinés entre eux se faisant face par paires.

10. Piston selon la revendication 8 ou 9, **caractérisé en ce que** dans un système à aimantation permanente (27) formé uniquement par deux segments magnétiques (38, 39), les points de référence (52), associés aux deux zones d'extrémité (38a, 39a ; 38b, 39b) d'un segment magnétique (38, 39) respectif, sont situés sur une droite (65) qui coupe l'axe longitudinal (5) du piston.

11. Piston selon l'une quelconque des revendications 8 à 10, **caractérisé en ce que** le bec (53) et le creux (54) sont disposés à une distance radiale de la surface périphérique intérieure (62) du segment magnétique (38, 39) associé.

12. Piston selon l'une quelconque des revendications 1 à 11, **caractérisé en ce que** des segments magnétiques (38, 39) consécutifs sont collés les uns aux autres au niveau des zones d'extrémité (38a, 39a ; 38b, 39b) orientées les unes vers les autres.

13. Piston selon l'une quelconque des revendications 1 à 12, **caractérisé en ce que** le système à aimantation permanente (27) est formé par des segments magnétiques (38, 39) identiques entre eux.

14. Piston selon l'une quelconque des revendications 1 à 13, **caractérisé en ce que** le corps de support (22) est réalisé d'un seul tenant au moins dans la zone définissant la rainure annulaire (23).

15. Piston selon l'une quelconque des revendications 1 à 14, **caractérisé en ce que** le système à aimantation permanente (27) est entouré coaxialement par une bague de guidage (32).

16. Piston selon l'une quelconque des revendications 1 à 15, **caractérisé en ce que** le corps de support (22) porte, dans le sens axial de part et d'autre de la rainure annulaire (23), respectivement une garniture d'étanchéité (34a, 34b) annulaire pour le piston, coaxiale à l'axe longitudinal (5) du piston.

17. Piston selon l'une quelconque des revendications 1 à 16, **caractérisé par** un contour extérieur circulaire.

18. Piston selon l'une quelconque des revendications 1 à 17, **caractérisé par** une forme en arc de cercle des différents segments magnétiques (38, 39).

19. Dispositif de réglage actionné par un fluide, en particulier un entraînement linéaire ou un amortisseur de chocs, comportant un carter (2), qui est équipé de moyens de détection de la position (28) et qui définit une chambre de réception (3), dans laquelle est agencé de manière linéairement mobile un piston (4), qui est réalisé selon l'une quelconque des revendications 1 à 18 et qui est couplé en mouvement avec un élément de prise de force (14) permettant de prélever une force à l'extérieur du carter (2).
